# FASCICULE DE BREVET EUROPEEN

(11) **EP 0 731 025 B1**
(45) Date de publication et mention de la délivrance du brevet: **18.08.1999**
(21) Numéro de dépôt: 96490013.8
(22) Date de dépôt: 06.03.1996
(51) Int. Cl.: B65B 19/34, B65B 25/04

(54) **Mise en boîte de produits filiformes tels que par exemple des haricots verts**
Verpackung von länglichen Produkten, wie z.B. grünen Bohnen, in Dosen
Canning of elongated products such as green beans

(30) Priorité: 07.03.1995 FR 9502841
(43) Date de publication de la demande: 11.09.1996
(73) Titulaire: BONDUELLE, Société Anonyme, F-59173 Renescure (FR)
(72) Inventeur: Jude, Albert, 59173 Renescure (FR)
(74) Mandataire: Duthoit, Michel

(56) Documents cités:
- EP-A- 0 180 002
- CH-A- 393 177
- US-A- 2 458 858
- US-A- 4 386 490

## Description

La présente invention concerne un procédé de conditionnement de produits filiformes tels que, par exemple, des haricots verts, ainsi qu'un dispositif pour sa mise en oeuvre.

Bien que plus particulièrement destinée à des haricots verts, la présente invention n'est toutefois pas limitée à de telles utilisations et elle trouvera son application dans tous les secteurs de l'activité économique dans lesquels on est amené à conditionner des produits filiformes présentant un aspect plus ou moins irrégulier et une certaine rigidité tels que, par exemple, des produits alimentaires comme les carottes, les asperges ou autres.

Actuellement, pour mettre en boîte des produits filiformes tels que des haricots verts, les procédés les plus répandus sont souvent manuels. Ils mettent en oeuvre des tâches astreignantes et obligent, pour rester compétitifs, à utiliser une main d'oeuvre à faible coût de revient. De plus, ces procédés ne remplissent pas toujours les conditions d'hygiène nécessaires à l'activité agro-alimentaire.

Pour remédier à ces inconvénients, on a imaginé différents procédés et dispositifs automatisés permettant le conditionnement de produits filiformes.

On connaît ainsi, par exemple, la mise en boîte par gravité. Suivant ce procédé, on rassemble les produits que l'on souhaite conditionner au-dessus d'une boîte et on les laisse tomber dans ladite boîte. On connaît également des procédés dans lesquels la mise en boîte est réalisée par vibrations.

Bien que satisfaisant dans certains cas, ces procédés présentent l'inconvénient, dans le cas de produits filiformes, d'entraîner une altération de ces derniers. De plus, si les produits filiformes sont préalablement rangés, ces procédés ne permettent pas de conserver leur alignement.

On connaît également différents procédés dans lesquels les produits filiformes, préalablement rangés, sont poussés dans une boîte. Ces procédés présentent l'inconvénient d'endommager les produits filiformes, notamment par écrasement sur les pourtours de la boîte lors de leur introduction. De plus, ils ne permettent pas de conserver le rangement de manière satisfaisante.

Dans le domaine spécifique de la mise en boîte de saucisses, il a ainsi été proposé, notamment dans le document EP-A-180.002, un procédé de conditionnement de saucisses dans lequel :
- l'on range les saucisses, sensiblement alignées suivant une première direction, dans une poche,
- l'on dispose une boîte, bocal ou équivalent, présentant un axe longitudinal, orienté sensiblement suivant ladite première direction, et muni d'une ouverture à son extrémité placée en regard de ladite poche,
- l'on prévoit un élément tubulaire entre ladite poche et le voisinage de ladite ouverture, orienté sensiblement suivant ladite première direction,
- l'on guide les saucisses dans ledit élément tubulaire vers l'ouverture avant l'introduction dans la boîte, bocal ou équivalent.

Toutefois, dans ce document, les saucisses ne sont pas accélérées mais poussées régulièrement les unes par les autres, à travers un élément rapporté, jusque dans la boîte où elles sont destinées à être conservées.

Le document US-A-4.386.490 décrit un procédé sensiblement identique au précédent dans lequel les saucisses sont en outre enserrées progressivement dans des pinces largement ouvertes au départ.

Le dispositif correspondant ne convient donc pas à des produits filiformes de faible section qui se coinceraient entre les pinces.

Le but de la présente invention est de proposer un procédé de conditionnement de produits filiformes ainsi qu'un dispositif pour sa mise en oeuvre qui n'altèrent pas l'état desdits produits filiformes.

Un autre but de la présente invention est de proposer un procédé de conditionnement de produits filiformes ainsi qu'un dispositif pour sa mise en oeuvre qui permettent d'assurer le rangement aligné desdits produits filiformes.

Un autre but de la présente invention est de proposer un procédé de conditionnement ainsi qu'un dispositif pour sa mise en oeuvre qui permettent d'assurer des cadences satisfaisantes.

Un autre but de la présente invention est de proposer un procédé de conditionnement de produits filiformes et un dispositif pour sa mise en oeuvre qui permettent de respecter les règles d'hygiène rencontrées dans le domaine de l'industrie agro-alimentaire.

D'autres buts et avantages de la présente invention apparaîtront au cours de la description qui va suivre qui n'est donnée qu'à titre indicatif et qui n'a pas pour but de la limiter.

La présente invention concerne un procédé de conditionnement de produits filiformes, tels que, par exemple, des haricots verts, dans lequel :
- l'on range les produits filiformes sensiblement alignés suivant une première direction, dans une poche,
- l'on dispose une boîte, bocal ou équivalent, présentant un axe longitudinal, orienté sensiblement suivant ladite première direction, et muni d'une ouverture à son extrémité placée en regard de ladite poche,
- l'on prévoit un élément tubulaire au regard et dans le voisinage de ladite ouverture, orienté sensiblement suivant ladite première direction,
- l'on guide les produits filiformes dans ledit élément tubulaire vers l'ouverture avant l'introduction dans la boîte, bocal ou équivalent,
   caractérisé par le fait que les produits filiformes sont également accélérés dans ledit élément tubulaire vers l'ouverture avant l'introduction dans la boîte, bocal ou équivalent, ledit élément tubulaire étant constitué par ladite poche, prévue plus longue que lesdits produits filiformes, et par un couvercle de forme complémentaire à, et faisant saillie dans, ladite poche.

La présente invention concerne également un dispositif pour la mise en oeuvre du procédé de conditionnement décrit plus haut, de produits filiformes tels que, par exemple, des haricots verts, comprenant :
- des moyens pour ranger les produits filiformes, sensiblement alignés suivant une première direction, dans une poche,
- des moyens pour disposer une boîte, bocal ou équivalent, présentant un axe longitudinal, orienté sensiblement suivant ladite première direction, et muni d'une ouverture à son extrémité placée en regard de ladite poche,
- un élément tubulaire au regard et dans le voisinage de l'ouverture, orienté sensiblement suivant ladite première direction,
- des moyens pour guider les produits filiformes dans ledit élément tubulaire vers l'ouverture avant l'introduction dans la boîte, bocal ou équivalent,
   caractérisé par le fait que lesdits moyens pour guider sont prévus également aptes à accélérer les produits filiformes dans l'élément tubulaire vers l'ouverture avant l'introduction dans la boîte, bocal ou équivalent, ledit élément tubulaire étant constitué par ladite poche, prévue plus longue que les produits filiformes et par un couvercle de forme complémentaire à, faisant saillie dans, ladite poche.

La présente invention sera mieux comprise si l'on se réfère à la description suivante ainsi qu'aux dessins en annexe qui en font partie intégrante.
La figure 1 montre de manière schématique, en vue de dessus, une installation munie d'un dispositif de conditionnement conforme à l'invention.
Les figures 2a, 2b et 2c sont des vues de coupe, suivant la ligne II-II représentée à la figure 3, qui illustrent les différentes étapes d'un mode de réalisation du procédé conforme à l'invention.
La figure 3 est une vue latérale qui présente un exemple de réalisation du dispositif conforme à l'invention.
La figure 4 est une vue de coupe, suivant la ligne IV-IV représentée à la figure 3, qui détaille, en vue de face, un mode particulier de réalisation d'un élément du dispositif conforme à l'invention.
La figure 5 est une vue de face qui reprend l'élément représenté à la figure 4 dans un état différent.

La présente invention concerne un procédé de conditionnement de produits filiformes tels que, par exemple, des haricots verts.

Bien que plus particulièrement développée pour des haricots verts, la présente invention n'est toutefois pas limitée à de telles utilisations et elle trouvera son application dans tous les secteurs de l'activité économique dans lesquels on est amené à conditionner des produits filiformes présentant un aspect extérieur plus ou moins irrégulier et une certaine rigidité tels que, par exemple, des produits alimentaires comme les carottes, les asperges ou autres.

Comme représenté à la figure 1, selon le procédé de conditionnement conforme à l'invention, on range des produits filiformes 1 tels que, par exemple, des haricots verts, sensiblement alignés, dans une poche 3.

Selon l'exemple particulier d'installation de conditionnement représenté, cette étape de rangement a lieu préalablement et indépendamment dans une zone repérée 4. La poche 3 est ensuite transférée, par exemple, par l'intermédiaire de moyens de transport 5, vers une zone 6 de mise en boîte où les produits filiformes 1 se présentent suivant une première direction, repérée 2.

Dans cette zone 6, selon l'invention, on dispose une boîte 7, bocal ou équivalent, présentant un axe longitudinal, orienté sensiblement suivant ladite première direction 2. La boîte 7, bocal ou équivalent est muni d'une ouverture 8 à son extrémité placée en regard de la poche 3.

En ce qui concerne les boîtes 7, bocaux ou équivalents, il peut s'agir, par exemple, de boîtes de conserve sensiblement cylindriques, de bocaux en verre, ou tout autre type de conditionnement dans lequel on souhaite ranger alignés des produits filiformes parallèlement à l'axe longitudinal et munis d'une ouverture 8, sensiblement orthogonale à cet axe, selon une des bases de la boîte.

On prévoit également, un élément tubulaire 9 entre la poche 3 et le voisinage de l'ouverture 8. Il est orienté sensiblement suivant la première direction 2.

Selon l'invention, avant d'introduire les produits filiformes 1 dans la boîte 7, bocal ou équivalent, on les accélère et on les guide dans l'élément tubulaire 9 vers l'ouverture 8. Ils acquièrent ainsi une certaine quantité de mouvement qui facilite leur pénétration dans la boîte. Les produits filiformes 1 se retrouvent alors rangés dans la boîte sans être altérés et en conservant leur alignement.

Afin d'assurer le transfert des produits filiformes 1 de l'élément tubulaire 9 à la boîte 7, bocal ou équivalent, on pourra maintenir cette dernière en place lors de leur introduction.

Selon un mode particulier de réalisation de l'invention, la première direction 2 est orientée sensiblement horizontale. Les boîtes 7, bocaux ou équivalents sont donc présentés couchés en regard de l'élément tubulaire 9.

Afin d'assurer une cadence satisfaisante, on fait défiler successivement, notamment pas à pas, des boîtes 7, bocaux ou équivalents, dans le prolongement de l'élément tubulaire 9. Les boîtes sont amenées en position de remplissage suivant la flèche repérée 11. Après avoir été remplies, elles sont évacuées suivant la flèche repérée 12.

Avant la mise en boîte, on vérifie la présence des produits filiformes 1 dans la poche 3 et la présence simultanée de la boîte 7, bocal ou équivalent dans le prolongement de l'élément tubulaire 9. La mise en boîte est alors effectuée, postérieurement à ces vérifications, seulement si les produits filiformes 1 et la boîte 7, bocal ou équivalent sont bien simultanément présents.

Ces vérifications sont effectuées, par exemple, par des capteurs 13, notamment optiques. Quand les deux éléments ne sont pas simultanément présents, le déclenchement de la mise en boîte est annulé.

Suivant un premier mode de réalisation de l'invention, le profil intérieur de l'élément tubulaire 9 correspond aux dimensions de l'ouverture 8.

Suivant un autre mode de réalisation, ces dimensions sont différentes et l'on exerce une légère compression sur les produits filiformes 1 dans l'élément tubulaire 9. Par "légère", il faut comprendre que le volume des produits filiformes 1 dans l'élément tubulaire 9 est légèrement inférieur à celui qu'il occupera dans la boîte 7, bocal ou équivalent.

Après rangement dans cette dernière, les produits filiformes 1, tels que, par exemple, des haricots verts, reprennent leur niveau d'expansion initial, notamment, grâce à leur élasticité.

Selon le mode particulier de réalisation de l'invention représenté aux figures suivantes, on constitue l'élément tubulaire 9 par la poche 3 prévue plus longue que les produits filiformes 1, et par un couvercle 19 amovible de forme complémentaire à ladite poche 3.

Suivant un exemple de mise en oeuvre du procédé conforme à l'invention, on peut utiliser une poche 3 dont la longueur est sensiblement égale au double de celle des produits filiformes 1.

Ces derniers sont rangés alignés, initialement, à l'extrémité de la poche 3 opposée à la boîte 7, bocal ou équivalent.

Si, comme représentée à la figure 1, dans l'installation de conditionnement dans laquelle le procédé conforme à l'invention est mis en oeuvre, les produits filiformes 1 sont prévus rangés alignés à l'autre extrémité de la poche 3, on les repousse, par exemple, grâce à un vérin 15, au fond de la poche 3, c'est-à-dire à son extrémité placée à l'opposé de la boîte 7, bocal ou équivalent.

Pour assurer un rendement satisfaisant, on fait défiler successivement, notamment pas à pas, des poches 3 en regard de la boîte 7, bocal ou équivalent à remplir.

Ainsi, le procédé de conditionnement conforme à l'invention suit, par exemple, les séquences suivantes. On positionne une poche 3, remplie de produits filiformes 1 rangés alignés, et, simultanément, une boîte 7, bocal ou équivalent, vide, en regard de ladite poche 3. On met en place le couvercle 19 sur la poche 3. On transfère, comme représenté aux figures 2a à 2c, les produits filiformes 1 du fond de la poche 3 dans la boîte 7, bocal ou équivalent. On escamote alors le couvercle 19. On positionne une nouvelle poche 3 et une nouvelle boîte 7, bocal ou équivalent et ainsi de suite.

La présente invention concerne également un dispositif de conditionnement de produits filiformes 1 tels que, par exemple, des haricots verts.

Comme représenté à la figure 3, il comprend, selon l'invention, des moyens 16 pour ranger les produits filiformes 1, sensiblement alignés suivant une première direction 2, dans une poche 3.

Il comprend également des moyens 17 pour disposer une boîte 7, bocal ou équivalent, présentant un axe longitudinal, orienté sensiblement suivant la première direction 2, et muni d'une ouverture 8 à son extrémité placée en regard de la poche 3.

Le dispositif conforme à l'invention comprend également un élément tubulaire 9 entre la poche 3 et le voisinage de l'ouverture 8, orienté sensiblement suivant la première direction 2.

En ce qui concerne la poche 3 et l'élément tubulaire 9, on choisira des matériaux-permettant d'assurer une hygiène satisfaisante et facilitant le glissement des produits filiformes 1. Il pourra s'agir, par exemple, de métal, d'alliage métallique, de résine thermoplastique ou autre.

Selon l'invention, le dispositif de conditionnement comprend également des moyens 18 pour accélérer et guider les produits filiformes 1 dans l'élément tubulaire 9 vers l'ouverture 8 avant l'introduction dans la boîte 7, bocal ou équivalent.

Afin de faciliter le transfert des produits filiformes de la poche 3 dans la boîte 7, bocal ou équivalent, l'élément tubulaire 9 présente un profil intérieur sensiblement de même nature que celui de la boîte 7, bocal ou équivalent. Il pourra s'agir, par exemple, d'un profil cylindrique.

Selon un mode particulier de réalisation de l'invention, la première direction 2 est prévue sensiblement horizontale.

Comme représenté à la figure 4, l'élément tubulaire 9 est constitué par la poche 3, prévue plus longue que les produits filiformes 1, et par un couvercle 19 de forme complémentaire à la poche 3.

Cette dernière est constituée, par exemple, de deux flancs 20 et d'un fond 21 présentant un profil intérieur reprenant partiellement le profil de la boîte 7, bocal ou équivalent dans lequel les produits filiformes 1 sont conditionnés. Dans le cas de boîtes 7, bocaux ou équivalents de forme cylindrique, la poche 3 présente ainsi, par exemple, un fond 21 muni d'un profil intérieur semi-cylindrique.

En ce qui concerne le couvercle 19, le terme "complémentaire" signifie que la poche 3 et le couvercle 19 définissent entre eux un espace 22 constituant un tube. Comme déjà évoqué plus haut, son profil correspond à celui de la boîte 7, bocal ou équivalent dans lequel les produits filiformes 1 sont conditionnés.

Pour cela, le couvercle 19 coopère avec les flancs 20 de la poche 3. Il comprend une épaisseur 23 faisant saillie entre lesdits flancs 20. Cette épaisseur 23 présente, à son extrémité en regard avec le fond 21 de la poche 3, une surface concave 35. Il pourra s'agir selon l'exemple de mise en oeuvre évoqué plus haut, d'une surface sensiblement semi-cylindrique.

Si l'on se reporte de nouveau à la figure 3, on constate que le couvercle 19 présente, par exemple, une longueur identique à celle de la poche 3.

Selon un mode particulier de réalisation de l'invention, les moyens 18 pour accélérer sont constitués par un piston 24, apte à se déplacer, sensiblement suivant la première direction 2, dans l'élément tubulaire 9. Le piston 24 est actionné, par exemple, par au moins un second vérin 25, notamment double effet.

Ledit second vérin 25 est muni, par exemple, de moyens de commande 26, aptes à inhiber le déplacement du piston 24 si les produits filiformes 1 ne sont pas présents dans la poche 3 ou si la boîte 7, bocal ou équivalent n'est pas présent dans le prolongement de l'élément tubulaire 9.

Le dispositif conforme à l'invention comprend, en outre, par exemple, une succession de poches 3, remplies de produits filiformes rangés alignés.

Les poches 3 sont aptes à défiler successivement, notamment pas à pas, au niveau de l'élément tubulaire 9, en regard de la boîte 7, bocal ou équivalent. Elles sont assujetties, par exemple, sur un convoyeur 27 sans fin sur lequel elles sont, notamment, espacées régulièrement.

Le dispositif de conditionnement conforme à l'invention comprend, en outre, par exemple des moyens pour faire défiler successivement, notamment pas à pas, des boîtes 7, bocaux ou équivalents, dans le prolongement de l'élément tubulaire 9. Ces moyens pour faire défiler sont constitués, par exemple, par un convoyeur à poches, une chaîne ou une roue à poches 29.

Si l'on se reporte de nouveau à la figure 4, on remarque que le dispositif conforme à l'invention comprend, par exemple, des moyens 30 pour comprimer les produits filiformes 1 à l'intérieur de l'élément tubulaire 9.

Selon un mode particulier de réalisation de l'invention, les moyens 30 pour comprimer sont constitués par le couvercle 19. En effet, comme représenté, l'espace 22 entre la poche 3 et le couvercle 19 définit une section de surface légèrement inférieure à celle, repérée par les pointillés 31, de la boîte 7, bocal ou équivalent.

Comme représenté à la figure 5, le couvercle 19 est prévu coulissant par rapport à la poche 3. Pour cela, la poche 3 est munie de tiges 32 coopérant avec des orifices débouchant 33 réalisés dans le couvercle 19.

On peut ainsi, notamment, déterminer une surface de section de l'espace 22 légèrement inférieure à la section de la boîte 7, bocal ou équivalent grâce à un mouvement de translation verticale selon la flèche repérée 34.

Afin d'augmenter la cadence du procédé décrit ci-dessus, on pourra, par exemple, associer plusieurs dispositifs conformes à l'invention en parallèle.

Naturellement, d'autres mises en oeuvre de la présente invention, à la portée de l'homme de l'art, auraient pu être envisagées sans pour autant sortir du cadre de la présente demande.

## Revendications

1. Procédé de conditionnement de produits filiformes (1), tels que, par exemple, des haricots verts, dans lequel :
- l'on range les produits filiformes (1) sensiblement alignés suivant une première direction (2), dans une poche (3),
- l'on dispose une boîte (7), bocal ou équivalent, présentant un axe longitudinal, orienté sensiblement suivant ladite première direction (2), et muni d'une ouverture (8) à son extrémité placée en regard de ladite poche (3),
- l'on prévoit un élément tubulaire (9) au regard et dans le voisinage de ladite ouverture (8), orienté sensiblement suivant ladite première direction (2),
- l'on guide les produits filiformes (1) dans ledit élément tubulaire (9) vers l'ouverture (8) avant l'introduction dans la boîte (7), bocal ou équivalent,
caractérisé par le fait que les produits filiformes (1) sont également accélérés dans ledit élément tubulaire (9) vers l'ouverture (8) avant l'introduction dans la boîte (7) bocal ou équivalent, ledit élément tubulaire (9) étant constitué par la poche (3), prévue plus longue que les produits filiformes (1), et par un couvercle (19) de forme complémentaire à, et faisant saillie dans, ladite poche (3).

2. Procédé suivant la revendication 1, caractérisé par le fait que l'on prévoit ladite première direction (2) orientée sensiblement horizontalement.

3. Procédé selon la revendication 1, caractérisé par le fait que l'on fait défiler successivement des boîtes (7), bocaux ou équivalents, dans le prolongement dudit élément tubulaire (9).

4. Procédé suivant la revendication 1, caractérisé par le fait que l'on vérifie la présence des produits filiformes (1) dans la poche (3) et la présence simultanée de la boîte (7), bocal ou équivalent dans le prolongement dudit élément tubulaire (9) et l'on effectue la mise en boîte, postérieurement auxdites vérifications.

5. Procédé selon la revendication 1, caractérisé par le fait que l'on exerce une légère compression sur les produits filiformes (1) dans l'élément tubulaire (9).

6. Procédé selon la revendication 1, caractérisé par le fait que l'on fait défiler successivement des poches (3) en regard de la boîte (7), bocal ou équivalent, à remplir.

7. Dispositif de conditionnement de produits filiformes (1), tels que, par exemple, des haricots verts, comprenant :
- des moyens (16) pour ranger les produits filiformes (1), sensiblement alignés suivant une première direction (2), dans une poche (3),
- des moyens (17) pour disposer une boîte (7), bocal ou équivalent, présentant un axe longitudinal, orienté sensiblement suivant ladite première direction (2), et muni d'une ouverture (8) à son extrémité placée en regard de ladite poche (3),
- un élément tubulaire (9) au regard et dans le voisinage de l'ouverture (8), orienté sensiblement suivant ladite première direction (2).
- des moyens (18) pour guider les produits filiformes (1) dans ledit élément tubulaire (9) vers l'ouverture (8) avant l'introduction dans la boîte (7), bocal ou équivalent.
caractérisé par le fait que lesdits moyens pour guider sont prévus également aptes à accélérer les produits filiformes (1) dans l'élément tubulaire (9) vers l'ouverture (8) avant l'introduction dans la boîte (7), bocal ou équivalent, ledit élément tubulaire (9) étant constitué par la poche (3), prévue plus longue que les produits filiformes (1) et par un couvercle (19) de forme complémentaire à, et faisant saillie dans, ladite poche (3).

8. Dispositif selon la revendication 7, caractérisé par le fait que ladite première direction (2) est prévue sensiblement horizontale.

9. Dispositif selon la revendication 7, caractérisé par le fait que les moyens (18) pour accélérer sont constitués par un piston (24) apte à se déplacer, sensiblement suivant la première direction (2),dans l'élément tubulaire (9).

10. Dispositif selon la revendication 7, caractérisé par le fait qu'il comprend, en outre, une succession de poches (3), remplies de produits filiformes (1) rangés alignés, aptes à défiler successivement au niveau de l'élément tubulaire (9).

11. Dispositif selon la revendication 7, caractérisé par le fait qu'il comprend, en outre, des moyens pour faire défiler successivement des boîtes (7), bocaux ou équivalents, dans le prolongement dudit élément tubulaire (9).

12. Dispositif selon la revendication 7, caractérisé par le fait qu'il comprend des moyens (30) pour comprimer les produits filiformes (1) à l'intérieur de l'élément tubulaire (9).

13. Dispositif selon la revendication 12, caractérisé par le fait que les moyens (30) pour comprimer sont constitués par le couvercle (19) prévu coulissant par rapport à la poche (3).

## Claims

1. Process for packing filiform products (1) such as, for example, French beans, wherein :
- the filiform products (1) are placed substantially aligned in a first direction (2), in a pocket (3) ;
- there is provided a can (7), jar or equivalent item, having a longitudinal axis, orientated substantially in the said first direction (2), and having an opening (8) at its end placed opposite the said pocket (3) ;
- a tubular element (9) is provided opposite and in the vicinity of the said opening (8), so as to be orientated substantially in the said first direction (2) ;
- the filiform products (1) are guided through the said tubular element (9) towards the opening (8) before being introduced into the can (7), jar or equivalent item ;
characterised by the fact that the filiform products (1) are also accelerated through the said tubular element (9) towards the opening (8) before being introduced into the can (7), jar or equivalent item, the said tubular element (9) being constituted by the pocket (3), which is designed to be longer than the filiform products (1), and by a cover (19) which has a shape matching that of the said pocket (3) and which projects thereinto.

2. Process according to claim 1, characterised by the fact that the said first direction (2) is provided so as to be substantially horizontally orientated.

3. Process according to claim 1, characterised by the fact that cans (7), jars or equivalent items are moved successively so as to be located in the continuation of the said tubular element (9).

4. Process according to claim 1, characterised by the fact that the presence of the filiform products (1) in the pocket (3) and the simultaneous presence of the can (7), jar or equivalent item in the continuation of the said tubular element (9) are checked, and canning is carried out following the said checks.

5. Process according to claim 1, characterised by the fact that the filiform products (1) are subjected to slight compression in the tubular element (9).

6. Process according to claim 1, characterised by the fact that pockets (3) are moved successively so as to be opposite the can (7), jar or equivalent item to be filled.

7. Device for packing filiform products (1) such as, for example, French beans, including:
- means (16) for placing the filiform products (1) substantially aligned in a first direction (2), in a pocket (3) ;
- means (17) for providing a can (7), jar or equivalent item, having a longitudinal axis, orientated substantially in the said first direction (2), and having an opening (8) at its end placed opposite the said pocket (3) ;
- a tubular element (9) opposite and in the vicinity of the said opening (8), orientated substantially in the said first direction (2) ;
- means (18) for guiding the filiform products (1) through the said tubular element (9) towards the opening (8) before introduction into the can (7), jar or equivalent item ;
characterised by the fact that the said means for guiding are also designed to be capable of accelerating the filiform products (1) through the said tubular element (9) towards the opening (8) before introduction into the can (7), jar or equivalent item, the said tubular element (9) being constituted by the pocket (3), which is designed to be longer than the filiform products (1), and by a cover (19) which has a shape matching that of the said pocket (3) and which projects thereinto.

8. Process according to claim 7, characterised by the fact that the said first direction (2) is provided so as to be substantially horizontal.

9. Device according to claim 7, characterised by the fact that the means (18) for accelerating are constituted by a piston (24) capable of moving, substantially in the first direction (2), through the tubular element (9).

10. Device according to claim 7, characterised by the fact that it further includes a succession of pockets (3), filled with filiform products (1) placed in alignment, capable of moving successively past the tubular element (9).

11. Device according to claim 7, characterised by the fact that it further includes means for successively moving cans (7), jars or equivalent items so that they are located in the continuation of the said tubular element (9).

12. Device according to claim 7, characterised by the fact that it includes means (30) for compressing the filiform products (1) inside the tubular element (9).

13. Device according to claim 12, characterised by the fact that the means (30) for compressing are constituted by the cover (19), which is designed to slide in relation to the pocket (3).

## Patentansprüche

1. Verfahren zum Verpacken von fadenförmigen Produkten (1), wie z.B. grünen Bohnen, bei dem:
- die fadenförmigen Produkte (1) im wesentlichen in einer ersten Richtung (2) ausgerichtet in eine Tasche (3) angeordnet werden,
- eine Dose (7), ein Konservenglas oder dergleichen, die/das eine im wesentlichen in der genannten ersten Richtung (2) ausgerichtete Längsachse aufweist und an ihrem/seinem gegenüber der genannten Tasche (3) angebrachten Ende mit einer Öffnung (8) versehen ist, angeordnet wird,
- ein im wesentlichen in der genannten ersten Richtung (2) ausgerichtetes, rohrförmiges Element (9) gegenüber und in der Nähe der genannten Öffnung (8) vorgesehen wird,
- die fadenförmigen Produkte (1) im genannten rohrförmigen Element (9) vor der Einführung in die Dose (7), das Konservenglas oder dergleichen, zur Öffnung (8) hin geführt werden,
dadurch gekennzeichnet, daß die fadenförmigen Produkte (1) vor der Einführung in die Dose (7), das Konservenglas oder dergleichen, im genannten rohrförmigen Element (9) ebenfalls zur Öffnung (8) hin beschleunigt werden, wobei das genannte rohrförmige Element (9) aus der länger als die fadenförmigen Produkte (1) vorgesehenen Tasche (3) und aus einem Deckel (19) einer der genannten Tasche (3) ergänzenden Form, der in der genannten Tasche (3) hervorsteht, bestehen.

2. Verfahren nach Anspruch 1, dadurch gekennzeichnet, daß die genannte erste Richtung (2) im wesentlichen waagerecht orientiert vorgesehen ist.

3. Verfahren nach Anspruch 1, dadurch gekennzeichnet, daß man Dosen (7), Konservengläser oder dergleichen aufeinanderfolgend in der Verlängerung des genannten rohrförmigen Elements (9) vorbeifahren läßt.

4. Verfahren nach Anspruch 1, dadurch gekennzeichnet, daß die Anwesenheit der fadenförmigen Produkte (1) in der Tasche (3) und die gleichzeitige Anwesenheit der Dose (7), des Konservenglases oder dergleichen in der Verlängerung des genannten rohrförmigen Elements (9) nachgeprüft werden und das Füllen der Dose nach den genannten Prüfungen erfolgt.

5. Verfahren nach Anspruch 1, dadurch gekennzeichnet, daß ein leichtes Zusammendrücken auf die fadenförmigen Produkte (1) im rohrförmigen Element (9) ausgeübt wird.

6. Verfahren nach Anspruch 1, dadurch gekennzeichnet, daß man Taschen aufeinanderfolgend gegenüber der zu füllenden Dose (7), Konservenglas oder dergleichen vorbeifahren läßt.

7. Vorrichtung zum Verpacken von fadenförmigen Produkten (1), wie z.B. grünen Bohnen, umfassend:
- Mittel (16), um die fadenförmigen Produkte (1) im wesentlichen in einer ersten Richtung (2) ausgerichtet in eine Tasche (3) anzuordnen,
- Mittel (17), um eine Dose (7), ein Konservenglas oder dergleichen, die/das eine im wesentlichen in der genannten ersten Richtung (2) ausgerichtete Längsachse aufweist und an ihrem/seinem gegenüber der genannten Tasche (3) angebrachten Ende mit einer Öffnung (8) versehen ist, anzuordnen,
- ein im wesentlichen in der genannten ersten Richtung (2) ausgerichtetes, rohrförmiges Element (9) gegenüber und in der Nahe der genannten Öffnung (8),
- Mittel (18), um die fadenförmigen Produkte (1) im genannten rohrförmigen Element (9) vor der Einführung in die Dose (7), das Konservenglas oder dergleichen, zur Öffnung (8) hin zu führen,
dadurch gekennzeichnet, daß die genannten Führungsmittel ebenfalls geeignet vorgesehen sind, die fadenförmigen Produkte (1) vor der Einführung in die Dose (7), das Konservenglas oder dergleichen, im genannten rohrförmigen Element (9) zur Öffnung (8) hin zu beschleunigen, wobei das genannte rohrförmige Element (9) aus der länger als die fadenförmigen Produkte (1) vorgesehenen Tasche (3) und aus einem Deckel (19) einer der genannten Tasche (3) ergänzenden Form, der in der genannten Tasche (3) hervorsteht, bestehen.

8. Vorrichtung nach Anspruch 7, dadurch gekennzeichnet, daß die genannte erste Richtung (2) im wesentlichen waagerecht orientiert vorgesehen wird.

9. Vorrichtung nach Anspruch 7, dadurch gekennzeichnet, daß die Beschleunigungsmittel (18) aus einem Kolben (24) bestehen, der geeignet ist, sich im wesentlichen in der ersten Richtung (24) im rohrförmigen Element (9) zu bewegen.

10. Vorrichtung nach Anspruch 7, dadurch gekennzeichnet, daß sie außerdem eine Reihe von mit angeordneten, ausgerichteten fadenförmigen Produkten (1) gefüllten Taschen (3) umfaßt, die geeignet sind, aufeinanderfolgend im Bereich des rohrförmigen Elements (9) vorbeizufahren.

11. Vorrichtung nach Anspruch 7, dadurch gekennzeichnet, daß sie außerdem Mittel umfaßt, um Dosen (7), Konservengläser oder dergleichen aufeinanderfolgend in der Verlängerung des genannten rohrförmigen Elements (9) vorbeifahren zu lassen.

12. Vorrichtung nach Anspruch 7, dadurch gekennzeichnet, daß sie außerdem Mittel (30) umfaßt, um die fadenförmigen Produkte (1) im rohrförmigen Element (9) zusammenzudrücken.

13. Vorrichtung nach Anspruch 12, dadurch gekennzeichnet, daß die Zusammendrückungsmittel (30) aus dem bezüglich der Tasche (3) gleitend vorgesehenen Deckel (19) bestehen.
